# FASCICULE DE BREVET EUROPEEN

(11) **EP 2 730 723 B1**
(45) Date de publication et mention de la délivrance du brevet: **31.12.2014**
(21) Numéro de dépôt: 13191977.1
(22) Date de dépôt: 07.11.2013
(51) Int. Cl.: E04H 4/08

(54) **Dispositif de détermination de fin de course**
Einstellvorrichtung eines Endanschlags
Device for determining end of stroke

(30) Priorité: 08.11.2012 FR 1260583
(43) Date de publication de la demande: 14.05.2014
(73) Titulaire: A.S.Pool, 72700 Spay (FR)
(72) Inventeur: Roux, Régis, 38780 Eyzin-Pinet (FR)
(74) Mandataire: Verriest, Philippe

(56) Documents cités:
- EP-A1- 1 207 250
- BE-A6- 1 012 038
- FR-A1- 2 837 515
- FR-A1- 2 881 451

## Description

La présente invention concerne le domaine des couvertures de piscine et a plus particulièrement pour objet un dispositif de détermination de fin de course pour enrouleur de tablier de couverture d'une piscine.

Il est connu de disposer de dispositifs de détermination de fin de course pour enrouleur immergé de tablier de couverture d'une piscine, comportant des éléments métalliques disposés sur différentes lames du tablier de manière à ce que des capteurs puissent détecter le passage de ces éléments et donc des lames sur lesquelles ils sont disposés.

Cependant, ces éléments métalliques sont collés sur les lames ou directement insérés dans les lames du tablier de couverture, ce qui oblige d'une part à sélectionner les lames sur lesquelles doivent être appliqués ces éléments, et ce qui peut engendrer d'autre part une dégradation de ces lames lors de l'application ou du remplacement de ces éléments métalliques.

De plus, de tels dispositifs ne détectent qu'un passage de ces éléments devant un capteur et ne sont donc pas capable de déterminer le sens du passage d'un élément métallique devant un capteur.

En cas de non détection d'un élément métallique pour une raison quelconque, de tels dispositifs sont donc incapables de déterminer la position du tablier de couverture.

De même, suite à une réinitialisation, de tels dispositifs n'ont plus de référence et ne sont également plus capable de déterminer la position du tablier de couverture. En effet, le sens de passage du tablier est déduit à partir de détections antérieures mémorisées.

Il est également connu de disposer de dispositifs de détection de fin de course pour enrouleur de tablier de couverture d'une piscine, dont ledit enrouleur comporte un codeur rotatif incrémental qui permet de corréler un positionnement du tablier de couverture avec un nombre de rotation de l'enrouleur.

Cependant, en cas de panne du codeur le moteur, si le capteur est intégré, doit être remplacé dans son intégralité, ce qui implique un coût associé important.

Le document FR 2837515 divulgue un dispositif de détermination, de fin de course pour enrouler de tablier de couverture d'une piscine, ledit dispositif comprenant les caractéristiques du préambule de la revendication 1.

La présente invention a pour but de résoudre tout ou partie des inconvénients mentionnés ci-dessus.

A cet effet, la présente invention a pour objet un dispositif de détermination de fin de course pour enrouleur de tablier de couverture d'une piscine comprenant :
- un premier moyen de détection destiné à détecter la présence d'une partie de tablier en regard du premier moyen de détection, de façon à définir un premier état de fonctionnement lorsqu'aucune portion du tablier est en regard du premier moyen de détection, et un second état de fonctionnement lorsqu'une portion du tablier est en regard du premier moyen de détection,
- un second moyen de détection destiné à détecter la présence d'une partie de tablier en regard du second moyen de détection, de façon à définir un premier état de fonctionnement lorsqu'aucune portion du tablier est en regard du second moyen de détection, et un second état de fonctionnement lorsqu'une portion du tablier est en regard du second moyen de détection,
le premier moyen de détection et le second moyen de détection étant agencés pour définir une configuration correspondant à l'identification d'une fin de course dans laquelle le premier moyen de détection est dans son second état de fonctionnement et le second moyen de détection est dans son premier état de fonctionnement.

Cette disposition permet de s'affranchir de l'application d'éléments métalliques sur le tablier de couverture et permet de disposer d'un dispositif basé sur le positionnement des lames extrêmes du tablier de couverture et non uniquement sur le positionnement de certaines lames intermédiaires du tablier de couverture.

Un tel dispositif est également facile d'accès, facile à installer et ne nécessite pas la dépose de l'enrouleur en cas de panne.

La configuration proposée peut permettre par exemple de détecter la fin de course du déroulement du tablier de couverture et ainsi interdire un mouvement de l'enrouleur destiné à entrainer le tablier de couverture au-delà de cette position dans le sens du déroulement.

Selon un aspect de l'invention, le premier moyen de détection est semblable au second moyen de sélection.

Selon un aspect de l'invention, en plus de la première configuration, le premier moyen de détection et le second moyen de détection sont agencés pour définir une deuxième configuration de fin de course dans laquelle le premier moyen de détection est dans son premier état de fonctionnement et le second moyen de détection est dans son second état de fonctionnement.

La deuxième configuration peut permettre par exemple de détecter la fin de course de l'enroulement du tablier de couverture et ainsi interdire un mouvement de l'enrouleur destiné à entrainer le tablier de couverture au-delà de cette position dans le sens de l'enroulement.

Selon un aspect de l'invention, en plus de la première configuration et le cas échéant en plus de la deuxième configuration, le premier moyen de détection et le second moyen de détection sont agencés pour définir une troisième configuration dans laquelle le premier moyen de détection est dans son second état de fonctionnement et le second moyen de détection est dans son second état de fonctionnement.

Cette disposition peut permettre de détecter une position intermédiaire entre la position de fin de course déroulée et la position de fin de course enroulée autorisant un mouvement de l'enrouleur pour entrainer le tablier de couverture dans le sens du déroulement vers sa position de fin de course déroulée ou dans le sens de l'enroulement vers sa position de fin de course enroulée.

Selon un aspect de l'invention, le premier moyen de détection et le second moyen de détection sont disposés de façon décalée dans un sens d'enroulement et/ou de déroulement du tablier.

Selon un aspect de l'invention, le premier moyen de détection et/ou le second moyen de détection comprennent un organe mobile apte à être déplacé par le contact d'une portion de tablier en regard respectivement du premier moyen de détection et/ou du second moyen de détection entre une première position correspondant au premier état de fonctionnement respectivement du premier moyen de détection et/ou du second moyen de détection et une seconde position correspondant au second état de fonctionnement respectivement du premier moyen de détection et/ou du second moyen de détection.

Selon un aspect de l'invention, le premier moyen de détection et/ou le second moyen de détection comprennent en plus de l'organe mobile un capteur agencé pour détecter la présence ou l'absence de l'organe mobile dans sa seconde position correspondant à un positionnement de l'organe mobile en regard du capteur.

Selon un aspect de l'invention, le capteur du premier moyen de détection et/ou du second moyen de détection est du type inductif.

Selon un aspect de l'invention, le dispositif comporte un premier support pour le premier moyen de détection et un second support pour le second moyen de détection.

Cette disposition permet de positionner correctement les moyens de détection de manière à ce que le tablier de couverture puisse assurer le basculement entre le premier état de fonctionnement et le second état de fonctionnement des moyens de détection entre les deux positions de fin de course du tablier de couverture.

Selon un aspect de l'invention, le capteur du premier moyen de détection est disposé transversalement ou longitudinalement au premier support du premier moyen de détection et/ou le capteur du second moyen de détection est disposé transversalement ou longitudinalement au second support du deuxième moyen de détection.

Selon un aspect de l'invention, le premier support et le second support sont mobiles l'un par rapport à l'autre.

Cette disposition permet d'adapter le positionnement des moyens de détection au rayon de courbure formé par les lames du tablier de couverture qui varie au cours de leur enroulement autour de l'enrouleur.

Selon un aspect de l'invention, le premier support est relié au second support par une liaison pivot.

Selon un aspect de l'invention, le dispositif comporte un moyen de maintien relié au premier support ou au second support et destiné à maintenir le premier support ou le second support à un point fixe par rapport à la piscine.

Selon un aspect de l'invention, le moyen de maintien est relié au premier support par une liaison pivot.

Selon un aspect de l'invention, le moyen de maintien comprend un moyen d'accrochage destiné à former une liaison pivot avec le point fixe.

Selon un aspect de l'invention, le moyen de maintien comprend des moyens de réglages de la distance séparant deux extrémités du moyen de maintien.

Cette disposition permet d'adapter le dispositif à des longueurs différentes de tablier de couverture.

Selon un aspect de l'invention, le moyen de maintien comprend une première partie et une deuxième partie formant un angle.

Selon un aspect de l'invention, cet angle est par exemple compris entre 100° et 179°.

Selon un aspect de l'invention, le dispositif comporte un moyen de lestage relié au second support.

Cette disposition permet de stabiliser le second moyen de détection sur le tablier.

Selon un aspect de l'invention, le premier support comprend une première butée agencée pour limiter le mouvement de l'organe mobile du premier moyen de détection, et/ou le second support comprend une seconde butée agencée pour limiter le mouvement de l'organe mobile du second moyen de détection.

La présente invention a également pour objet un système de couverture pour piscine comportant un enrouleur immergé agencé pour entrainer un tablier de couverture **caractérisé en ce qu'il** comprend un dispositif tel que décrit précédemment destiné à couvrir au moins une zone destinée à être couverte et découverte par tablier de couverture.

De toute façon, l'invention sera bien comprise à l'aide de la description qui suit, en référence au dessin schématique annexé représentant, à titre d'exemple non limitatif, un système de couverture de piscine et un dispositif de détection selon l'invention.
La figure 1 représente une première configuration du dispositif de détection.
La figure 2 représente une deuxième configuration du dispositif de détection.
La figure 3 représente une troisième configuration du dispositif de détection.
La figure 4 illustre une vue en perspective d'une partie du dispositif de détection selon un premier mode de réalisation de l'invention.
La figure 5 illustre une vue de dessus de la partie du dispositif de détection illustrée à la figure 4.
La figure 6 illustre une vue de profil sur la partie du dispositif de détection de la figure 4 disposée dans une première position d'un organe du dispositif.
La figure 7 illustre une vue de profil sur la partie du dispositif de détection de la figure 4 disposée dans une seconde position d'un organe du dispositif.
La figure 8 illustre une vue en perspective d'une partie du dispositif de détection selon un deuxième mode de réalisation de l'invention.
La figure 9 illustre une vue de dessus de la partie du dispositif de détection illustrée à la figure 8.
La figure 10 illustre une vue de profil sur la partie du dispositif de détection de la figure 8 disposée dans une première position d'un organe du dispositif.
La figure 11 illustre une vue de profil sur la partie du dispositif de détection de la figure 8 disposée dans une seconde position d'un organe du dispositif.
La figure 12 illustre une autre partie du dispositif de détection selon l'invention.

Comme illustré aux figures 1 à 3, un système de couverture 100 pour piscine selon l'invention comporte un enrouleur immergé 2 destiné à enrouler et à dérouler un tablier de couverture 3 respectivement selon un sens d'enroulement SE et un sens de déroulement SD du tablier de couverture 3.

L'enrouleur immergé 2 est habituellement disposé dans un compartiment C dédié de la piscine et est séparé de la zone de baignade ZB par une cloison 7.

Le compartiment C est caché sous des caillebotis 6 prenant appui d'une part sur un bord de la piscine et d'autre part sur une poutrelle fixe 4 prenant elle-même appui sur deux bordures latérales de la piscine.

La poutrelle fixe 4 qui forme un point fixe par rapport à la piscine comprend un rainurage 4a de forme cylindrique dont la fonction est détaillée plus loin dans le texte.

Le tablier de couverture 3 comprend quand à lui une pluralité de lames 5 emboîtées les unes dans les autres avec un jeu mécanique suffisant pour permettre leur enroulement autour de l'enrouleur immergé 2.

Les lames 5 sont étanches de manière à pouvoir se déplacer sur le fil de l'eau 8 dans la zone de baignade ZB.

Le tablier de couverture 3 comprend notamment deux lames d'extrémités 5a, 5b :
- une première lame d'extrémité 5a qui est la première à être enroulée sur l'enrouleur 2 et la dernière à être déroulée de l'enrouleur 2, et
- une seconde lame d'extrémité 5b qui est la dernière à être enroulée sur l'enrouleur 2 et la première à être déroulée de l'enrouleur 2.

Lors des phases d'enroulement et de déroulement, le tablier de couverture 3 est destiné à traverser une ouverture 9 disposée entre la poutrelle fixe 4 et la cloison 7.

Pour un bon fonctionnement du système de couverture 100, la piscine doit être remplie à un niveau d'eau suffisant pour que le fil de l'eau 8 traverse cette ouverture de manière à ce que le tablier de couverture 3 soit déplacé au travers l'ouverture 9 sans générer de frottement sur la poutrelle fixe 4 ou sur la cloison 7.

En outre, le système de couverture 100 comprend un dispositif 1 de détermination de fin de course pour l'enrouleur immergé 2 de tablier de couverture 3.

Ce dispositif 1 comprend un premier moyen de détection 10 et un second moyen de détection 20.

Le premier moyen de détection 10 est destiné à détecter la présence d'une partie de tablier 3 en regard du premier moyen de détection 10, de façon à définir un premier état de fonctionnement E1 lorsqu'aucune portion du tablier 3 est en regard du premier moyen de détection 10, et un second état de fonctionnement E2 lorsqu'une portion du tablier 3 est en regard du premier moyen de détection 10.

Le second moyen de détection 20 est destiné à détecter la présence d'une partie de tablier 3 en regard du second moyen de détection 20, de façon à définir un premier état de fonctionnement E1 lorsqu'aucune portion du tablier 3 est en regard du second moyen de détection 20, et un second état de fonctionnement E2 lorsqu'une portion du tablier 3 est en regard du second moyen de détection 20.

Dans l'exemple présenté, le premier moyen de détection 10 est semblable au second moyen de détection 20.

Le premier moyen de détection 10 et le second moyen de détection 20 suivent la fonction logique d'un opérateur binaire, si bien que le premier état de fonctionnement E1 peut par exemple correspondre à un état logique de non détection tandis que le second état de fonctionnement E2 peut correspondre à un état logique de détection.

De plus, dans l'exemple présenté, le premier moyen de détection 10 est disposé en amont du second moyen de détection 20 dans le sens de l'enroulement SE et est disposé en aval du second moyen de détection dans le sens du déroulement SD du tablier de couverture 3.

Ainsi, comme illustré à la figure 1, le premier moyen de détection 10 et le second moyen de détection 20 sont agencés pour définir une configuration C1 correspondant à l'identification d'une fin de course dans laquelle le premier moyen de détection 10 est dans son second état de fonctionnement E2 et le second moyen de détection 20 est dans son premier état de fonctionnement E1.

Dans l'exemple présenté, compte tenu du positionnement relatif des deux moyens de détection 10, 20, cette configuration C1 permet d'identifier la fin de course correspondant au déroulement intégral du tablier de couverture 3.

En effet, dans cette configuration C1 le premier moyen de détection 10 est actionné par une lame 5 du tablier de couverture 3, le premier moyen de détection 10 se trouve donc dans son second état de fonctionnement E2.

Cependant, le second moyen de détection 20 n'est actionné par aucune lame 5 car la lame d'extrémité 5a du tablier de couverture 3 est disposée au-delà du second moyen de détection 20 selon le sens du déroulement SD. Le second moyen de détection 20 se trouve donc dans son premier état de fonctionnement E1.

D'autres configurations peuvent également être envisagées.

Notamment, comme présenté à la figure 2, en plus de la première configuration C1, le premier moyen de détection 10 et le second moyen de détection 20 sont agencés pour définir une deuxième configuration C2 de fin de course dans laquelle le premier moyen de détection 10 est dans son premier état de fonctionnement E1 et le second moyen de détection 20 est dans son second état de fonctionnement E2.

Dans l'exemple présenté, cette deuxième configuration C2 permet d'identifier la fin de course correspondant à l'enroulement intégral du tablier de couverture 3.

En effet, dans cette deuxième configuration C2 le second moyen de détection 20 est actionné par une lame 5 du tablier de couverture 3, le second moyen de détection 20 se trouve donc dans son second état de fonctionnement E2.

Cependant, le premier moyen de détection 10 n'est actionné par aucune lame 5 car la lame d'extrémité 5b du tablier de couverture 3 est disposée au-delà du premier moyen de détection 10 selon le sens de l'enroulement SE. Le premier moyen de détection 10 se trouve donc dans son premier état de fonctionnement E1.

Par ailleurs, comme illustré à la figure 3, en plus de la première configuration C1 et de la deuxième configuration C2, le premier moyen de détection 10 et le second moyen de détection 20 sont agencés pour définir une troisième configuration C3 dans laquelle le premier moyen de détection 10 est dans son second état de fonctionnement E2 et le second moyen de détection 20 est également dans son second état de fonctionnement E2.

Comme illustré sur les figures 1 à 3, le premier moyen de détection 10 et le second moyen de détection 20 sont disposés de façon décalée dans le sens d'enroulement et dans le sens de déroulement du tablier de couverture 3 de manière à ce que les lames d'extrémités 5a, 5b puissent se dérober sous un seul des deux moyens de détection 10, 20 dans les positions de fin de course.

Comme illustré sur ces mêmes figures 1 à 3, le dispositif 1 comprend un premier support S1 pour le premier moyen de détection 10 et un second support S2 pour le second moyen de détection 20.

Le premier support S1 est relié au second support S2 par une liaison pivot A permettant au premier support S1 et au second support S2 de suivre le rayon de courbure variable du tablier de couverture 3 lors de son déroulement ou de son enroulement sur l'enrouleur 2.

Le premier support S1 est relié à la poutrelle fixe 4 par un moyen de maintien 30.

Comme illustré à la figure 12, ce moyen de maintien 30 comprend une première partie 31 et une deuxième partie 32 formant un angle compris entre 100° et 179° avec la première partie 31.

La première partie 31 est formée par une plaque plane et comprend sur son extrémité libre un élément protubérant 33 de forme cylindrique agencé pour pouvoir être inséré et coulisser dans le rainurage 4a de la poutrelle fixe 4 tout en étant maintenu à celui-ci.

La forme cylindrique de l'élément protubérant 33 et la forme cylindrique complémentaire du rainurage 4a de la poutrelle fixe 4 permettent de générer une liaison pivot entre le moyen de maintien 30 et la poutrelle fixe 4.

La deuxième partie 32 également plane est quant à elle formée par un premier organe 32a fixé à la première partie 31 et par un second organe 32b agencé pour être relié au premier support S1.

Le premier organe 32a comprend deux lumières oblongues 34 parallèles s'étendant sensiblement sur toute la longueur du premier organe 32a.

Le second organe 32b comprend deux orifices 35 disposés en regard des deux lumières oblongues 34.

Les deux orifices 35 sont destinés à accueillir des moyens de fixation (non illustré) par exemple du type vis écrou.

Ces moyens de fixation peuvent être inséré à travers les lumières oblongues 34 et coulisser le long de celles-ci.

Les moyens de fixation sont ensuite fixer par serrage sur les orifices 35 dans une position déterminée.

Ainsi, les deux lumières oblongues 34 et les deux orifices 35 forment des moyens de réglage 36 permettant d'ajuster la longueur entre les deux extrémités libres du moyen de maintien 30.

Cette longueur a pour fonction d'une part de corriger les écarts liés aux différentes largeurs de compartiment C et d'autre part de s'adapter aux différents diamètres du rouleau généré par l'enroulement du tablier de couverture 3.

En outre, le second organe 32b comprend également à proximité de son extrémité libre, deux pattes transversales 37 pliées vers l'extérieur de l'angle formé entre la première partie 31 et la deuxième partie 32 du moyen de maintien 30.

Ces deux pattes transversales 37 comprennent chacune un orifice et sont agencées pour former une liaison pivot avec le premier support S1.

Enfin, sur son extrémité libre le second organe 32b comprend deux autres pattes transversales 38 s'étendant dans le plan du second organe 32b.

La fonction de ces pattes transversales 38 est décrite plus loin dans le texte.

Les figures 4 à 7 présentent un premier mode de réalisation d'un moyen de détection 10, 20 disposé sur son support S1, S2.

Les figures 8 à 11 présentent un deuxième mode de réalisation d'un moyen de détection 10, 20 disposé sur son support S1, S2.

Dans ces deux modes de réalisation, le premier moyen de détection 10 étant semblable au second moyen de détection 20 et le premier support S1 étant semblable au second support S2, il n'est décrit dans la suite de la description que le premier moyen de détection 10 et le premier support S1.

Bien entendu, cette description s'applique également au second moyen de détection 20 et au second support S2.

Dans le premier mode de réalisation, le premier support S1 est formé par une première plaque 41 disposée parallèlement en regard d'une seconde plaque 42, les deux plaques 41, 42 comprenant toutes deux une forme en anse de panier.

Les deux plaques 41, 42 sont maintenues à distance par une première entretoise 43 et une deuxième entretoise 44 disposées toutes les deux de part et d'autre d'une position médiane des deux plaques 41, 42.

Les deux plaques 41, 42 comprennent à proximité d'une première de leurs deux extrémités une première série d'orifices 45 en regard l'un de l'autre permettant de réaliser la liaison pivot A avec le second support S2.

Les deux plaques 41, 42 comprennent également à proximité de l'autre de leurs deux extrémités une deuxième série d'orifices 46 en regard l'un de l'autre agencés pour être alignés avec les orifices des pattes transversales 37 du moyen de maintien 30 de manière à former également une liaison pivot.

Le mouvement de cette dernière liaison pivot est néanmoins limité dans un sens de rotation par la présence des pattes transversales 38 des moyens de maintien 30 qui viennent buter contre les flancs des deux plaques 41, 42, constituant ainsi un système anti-retournement et anti-pliement du dispositif 1 lors du passage du tablier de couverture 3.

Enfin, les deux plaques 41, 42 comprennent à proximité de la position médiane une troisième série d'orifices 47 en regard l'un de l'autre agencés pour permettre la fixation d'une partie du premier moyen de détection 10.

Dans l'exemple présenté, le premier moyen de détection 10 comprend une première partie fixe composée d'un capteur inductif 11 de forme cylindrique comportant un filetage sur une de ses extrémités.

Bien entendu, la présente invention n'est nullement limitée à ce type de capteur et pourrait comprendre tout type de capteur apte à réalisée la fonction de détection.

De plus dans ce premier mode de réalisation, le capteur inductif 11 est disposé transversalement aux deux plaques 41, 42.

Cette extrémité filetée est disposée de manière à faire saillie entre les deux plaques 41, 42 à travers un orifice de la troisième série d'orifices 47 ménagé sur la première plaque 41.

Le capteur inductif 11 est ainsi fixé sur la première plaque 41 à l'aide d'un écrou 12 qui se visse sur le filetage d'extrémité du capteur inductif 11.

Un élément additionnel 14 est fixé sur la seconde plaque 42 à travers l'autre orifice de la troisième série d'orifices 47 de manière à faire lui aussi saillie entre les deux plaques 41, 42. La fonction de cet élément additionnel est décrite plus loin dans le texte.

En outre, le premier moyen de détection 10 comprend une deuxième partie mobile composée d'un organe mobile 13.

Cet organe mobile 13 est maintenu à la première entretoise 43 par une partie cylindrique 15 entourant la première entretoise 43 de manière à former une liaison pivot entre ces deux éléments.

Cet organe mobile 13 est formé par le pliage d'une lamelle métallique en différents endroits, définissant ainsi plusieurs autres parties 13a, 13b, 13c, 13d de l'organe mobile 13.

L'organe mobile 13 présente quatre parties différentes 13a, 13b, 13c, 13d.

Trois de ces quatre parties 13a, 13b, 13c sont formés par un pliage transversal de la languette métallique.

Ainsi l'organe mobile 13 présente une première partie 13a reliée d'une part à la partie cylindrique 15 formant la liaison pivot avec la première entretoise 43 et d'autre part à une deuxième partie 13b formant un premier angle de pliage α1 avec la première partie 13a.

La deuxième partie 13b est quant à elle reliée d'une part à la première partie 13a et d'autre part à une troisième partie 13c formant un deuxième angle de pliage α2 avec la deuxième partie 13b.

Une quatrième partie 13d est quant à elle formée par un pliage longitudinal sensiblement à angle droit α3 à partir de la première partie 13a sur le bord se trouvant le plus proche du capteur inductif 11.

La longueur de chacune de ces quatre parties 13a, 13b, 13c et 13d ainsi que la valeur du premier et du deuxième angle de pliage α1, α2 et la position du pliage formant la quatrième partie 13d sont agencés de manière à ce que l'organe mobile 13 puisse se déplacer autour de la liaison pivot formée par la partie cylindrique 15 et la première entretoise 43 entre une première position P1 et une seconde position P2 définies ci-après.

Dans la première position P1, la quatrième partie 13d n'est pas en regard du capteur inductif 11.

Cette première position P1 correspond au premier état de fonctionnement E1 du capteur inductif 11.

Dans cette première position P1, la troisième partie 13c sous l'effet de la gravité vient également buter contre la deuxième entretoise 44 et des portions contigus de la première partie 13a et de la deuxième partie 13b de l'organe mobile 13 formant le premier angle de pliage α1 font saillies à l'extérieur d'une zone se trouvant entre la surface des deux plaques 41, 42.

Dans la seconde position P2, la quatrième partie 13d est placée en regard du capteur inductif 11.

Cette seconde position P2 correspond au second état de fonctionnement E2 du capteur inductif 11.

Dans cette seconde position P2, la première partie 13a vient également buter contre l'élément additionnel 14 et des portions contigus de la première partie 13a et de la deuxième partie 13b de l'organe mobile 13 formant le premier angle de pliage α1 font saillies à l'intérieur d'une zone se trouvant entre la surface des deux plaques 41, 42.

L'organe mobile 13 est ramené vers sa première position P1 sous l'effet de la gravité.

De même, le premier support S1 et le second support S2 sont maintenus par gravité au contact de la surface extérieure du tablier de couverture 3.

Les différentes liaisons pivots du dispositif 1 contribuent à maintenir ce contact tout au long des phases d'enroulement et de déroulement du tablier de couverture 3.

Avantageusement, des moyens de lestage ou contrepoids 50 reliés au second support S2 peuvent éventuellement être utilisés pour contribuer davantage à maintenir ce contact.

Le principe de fonctionnement du deuxième mode de réalisation du dispositif 1 est analogue à celui du premier mode de réalisation.

Néanmoins, le traitement du signal réalisé par les informations fournies par le capteur inductif 11 diffère entre ces deux modes de réalisation.

Ainsi, dans le deuxième mode de réalisation l'organe mobile 13 est toujours agencé pour se déplacer entre la première position P1 et la seconde position P2.

Cependant, dans le premier état de fonctionnement E1 du capteur inductif 11 correspondant à la première position P1, la quatrième partie 13d de l'organe mobile 13 est en regard du capteur inductif 11 et dans le second état de fonctionnement E2 du capteur inductif 11 correspondant à la deuxième position P2, la quatrième partie 13d de l'organe mobile 13 n'est pas en regard du capteur inductif 11.

Dans ce deuxième mode de réalisation, le traitement du signal réalisé en aval de la détection est inversé par rapport à celui réalisé dans le premier mode de réalisation.

De plus, l'agencement de certains éléments du dispositif 1 entre les deux modes de réalisation présentés sont différents, certains de ces éléments ont été rajoutés et d'autres supprimés.

Dans le deuxième mode de réalisation, on retrouve la même première série d'orifice 45 et la même deuxième série d'orifices 46 que dans le premier mode de réalisation.

La troisième série d'orifice 47 est également présente mais diffère de celle employée dans le premier mode de réalisation en ce que l'orifice dans lequel était maintenu le capteur 11 n'est plus agencé pour le passage de l'extrémité filetée du capteur 11.

En effet, dans ce deuxième mode de réalisation, le capteur inductif 11 est disposé longitudinalement aux deux plaques 41, 42 et entre celles-ci.

De plus, les deux plaques 41, 42 comprennent entre leur position médiane et leur deuxième série d'orifices 46, une quatrième série d'orifices 48 disposés en regard.

Dans l'exemple présenté, cette quatrième série d'orifices 48 comprend quatre orifices répartis par paires sur chacune des deux plaques 41, 42.

Cette quatrième série d'orifices 48 permet la fixation d'une plaque de maintien 21 du capteur inductif 11.

Cette plaque de maintien 21 possède une forme en U dont les pattes comprennent des orifices agencés pour venir en regard des orifices de la quatrième série d'orifices 48 des deux plaques 41, 42.

Des moyens de fixation 22 traversant ces différents orifices permettent de solidariser cette plaque de maintien 21 aux deux plaques 41, 42.

La base du U de la plaque de maintien 21 comprend quant à elle un orifice dont le diamètre permet le passage de l'extrémité filetée du capteur 11 ainsi que sa fixation par l'écrou 12.

Une cinquième série d'orifices 49 a été rajoutée entre la deuxième série d'orifice 46 et l'extrémité des deux plaques 41, 42 du second support S2 de manière à former des moyens de liaison pour l'accrochage des moyens de lestage ou contrepoids 50 sur le second support S2.

Tout comme pour le premier mode de réalisation, l'organe mobile 13 est formé par pliage d'une lamelle métallique en différents endroits.

Bien entendu d'autres procédés de fabrication peuvent être utilisés en vue de l'obtention de l'organe mobile 13, comme par exemple un support de plastique moulé sur lequel il est collé une bande métallique.

Les parties 13a, 13b et 13c sont semblables à celles du premier mode de réalisation.

Toutefois, la partie cylindrique 15 forme une liaison pivot avec une entretoise additionnel 43' disposée à proximité de l'entretoise 43.

La partie 13d est quant à elle disposé dans le prolongement de la partie 13c et forme avec cette dernière un angle α3.

Dans l'exemple présenté, cet angle α3 est un angle droit.

En outre, dans ce deuxième mode de réalisation, la lamelle métallique comprend une ouverture 23 de forme rectangulaire réalisée au niveau de l'angle α1 entre la première partie 13a et la deuxième partie 13b.

Cette ouverture 23 est orientée sensiblement longitudinalement aux deux plaques 41, 42.

A partir de chacun des deux côtés longitudinaux de cette ouverture 23 s'étendent respectivement deux parties 13e, 13f disposées en regard l'une de l'autre et pliées à angle droit relativement à la première partie 13a ou à la deuxième partie 13b.

Ces deux parties 13e, 13f sont orientés vers l'intérieur de l'angle α1 et comportent chacune un orifice pour former deux paliers pour l'axe 24 d'une roulette 25.

L'axe 24 est disposé transversalement à la direction de déplacement du tablier de couverture 3.

La roulette 25 fait saillie de la lamelle métallique et a pour fonction de réduire les frottements entre l'organe mobile 13 et le tablier de couverture 3.

Ainsi, dans la première configuration C1, le premier angle de pliage al dans le premier mode de réalisation ou la roulette 25 dans le deuxième mode de réalisation de l'organe mobile 13 du premier moyen de détection 10 est en appui sur la surface extérieur du tablier de couverture 3, ce qui maintient l'organe mobile 13 dans sa seconde position P2 et l'empêche d'atteindre sa première position P1.

Dans cette première configuration C1, le premier angle de pliage α1 dans le premier mode de réalisation ou la roulette 25 dans le deuxième mode de réalisation de l'organe mobile 13 du second moyen de détection 20 est quant à lui (elle) maintenu(e) par gravité dans sa première position P1 du fait de l'absence du tablier de couverture 3 à l'aplomb de l'organe mobile 13.

La fin de course de la phase de déroulement est ainsi détectée par la lecture de la table logique déduite à partir de la combinaison des signaux délivrés par le capteur inductif 11 de chacun des deux moyens de détection 10, 20.

A contrario, dans la deuxième configuration C2, le premier angle de pliage α1 dans le premier mode de réalisation ou la roulette 25 dans le deuxième mode de réalisation de l'organe mobile 13 du premier moyen de détection 10 est maintenu(e) par gravité dans sa première position P1 du fait de l'absence du tablier de couverture 3 à l'aplomb de l'organe mobile 13.

Dans cette deuxième configuration C2, le premier angle de pliage al dans le premier mode de réalisation ou la roulette 25 dans le deuxième mode de réalisation de l'organe mobile 13 du second moyen de détection 20 est en appui sur la surface extérieur du tablier de couverture 3, ce qui maintient l'organe mobile 13 dans sa seconde position P2 et l'empêche d'atteindre sa première position P1.

La fin de course de la phase d'enroulement est ainsi détectée par la lecture de la table logique déduite à partir de la combinaison des signaux délivrés par le capteur inductif 11 de chacun des deux moyens de détection 10, 20.

Dans la troisième configuration C3, le premier angle de pliage α1 dans le premier mode de réalisation ou la roulette 25 dans le deuxième mode de réalisation de l'organe mobile 13 du premier moyen de détection 10 et du second moyen de détection 20 sont en appui sur la surface extérieur du tablier de couverture 3, ce qui maintient l'organe mobile 13 des deux moyens de détection 10, 20 dans leur seconde position P2 et les empêche d'atteindre leur première position P1.

Une position du tablier de couverture 3 entre la fin de course d'enroulement et la fin de course de déroulement est ainsi détectée par la lecture de la table logique déduite à partir de la combinaison des signaux délivrés par le capteur inductif 11 de chacun des deux moyens de détection 10, 20.

Il est à noter que le signal logique renvoyé par chacun des deux moyens de détection 10, 20 dans ces trois configurations C1, C2 et C3 est inversé entre les deux modes de réalisation.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons.

C'est ainsi que des types de capteurs autres que des capteurs inductifs peuvent être utilisés ainsi que d'autres modes de réalisation réalisant la fonction de détection.

## Revendications

1. Dispositif (1) de détermination de fin de course pour enrouleur de tablier de couverture (3) d'une piscine comprenant :
- un premier moyen de détection (10) destiné à détecter la présence d'une partie de tablier en regard du premier moyen de détection (10), de façon à définir un premier état de fonctionnement (E1) lorsqu'aucune portion du tablier (3) est en regard du premier moyen de détection (10), et un second état de fonctionnement (E2) lorsqu'une portion du tablier (3) est en regard du premier moyen de détection (10),
- un second moyen de détection (20) destiné à détecter la présence d'une partie de tablier (3) en regard du second moyen de détection (20), de façon à définir un premier état de fonctionnement (E1) lorsqu'aucune portion du tablier (3) est en regard du second moyen de détection (20), et un second état de fonctionnement (E2) lorsqu'une portion du tablier (3) est en regard du second moyen de détection (20), ledit dispositif étant **caractérisé en ce que**
le premier moyen de détection (10) et le second moyen de détection (20) sont agencés pour définir une configuration (C1) correspondant à l'identification d'une fin de course dans laquelle le premier moyen de détection (10) est dans son second état de fonctionnement (E2) et le second moyen de détection (20) est dans son premier état de fonctionnement (E1).

2. Dispositif (1) selon la revendication 1, dans lequel en plus de la première configuration (E1), le premier moyen de détection (10) et le second moyen de détection (20) sont agencés pour définir une deuxième configuration (C2) de fin de course dans laquelle le premier moyen de détection (10) est dans son premier état de fonctionnement (E1) et le second moyen de détection (20) est dans son second état de fonctionnement (E2).

3. Dispositif (1) selon l'une des revendications 1 ou 2, dans lequel en plus de la première configuration (C1) et le cas échéant en plus de la deuxième configuration (C2), le premier moyen de détection (10) et le second moyen de détection (20) sont agencés pour définir une troisième configuration (C3) dans laquelle le premier moyen de détection (10) est dans son second état de fonctionnement (E2) et le second moyen de détection (20) est dans son second état de fonctionnement (E2).

4. Dispositif (1) selon l'une des revendications 1 à 3, dans lequel le premier moyen de détection (10) et le second moyen de détection (20) sont disposés de façon décalée dans un sens d'enroulement et/ou de déroulement du tablier (3).

5. Dispositif (1) selon l'une des revendications 1 à 4, dans lequel le premier moyen de détection (10) et/ou le second moyen de détection (20) comprennent un organe mobile (13) apte à être déplacé par le contact d'une portion de tablier (3) en regard respectivement du premier moyen de détection (10) et/ou du second moyen de détection (20) entre une première position (P1) correspondant au premier état de fonctionnement (E1) respectivement du premier moyen de détection (10) et/ou du second moyen de détection (20) et une seconde position (P2) correspondant au second état de fonctionnement (E2) respectivement du premier moyen de détection (10) et/ou du second moyen de détection (20).

6. Dispositif (1) selon la revendication 5, dans lequel le premier moyen de détection (10) et/ou le second moyen de détection (20) comprennent en plus de l'organe mobile (13) un capteur (11) agencé pour détecter la présence ou l'absence de l'organe mobile (13) dans sa seconde position (P2) correspondant à un positionnement de l'organe mobile (13) en regard du capteur (11).

7. Dispositif (1) selon la revendication 6, dans lequel le capteur (11) du premier moyen de détection (10) et/ou du second moyen de détection (20) est du type inductif.

8. Dispositif (1) selon l'une des revendications précédentes comportant un premier support (S1) pour le premier moyen de détection (10) et un second support (S2) pour le second moyen de détection (20).

9. Dispositif (1) selon la revendication 8, dans lequel le premier support (S1) et le second support (S2) sont mobiles l'un par rapport à l'autre.

10. Dispositif (1) selon l'une des revendications 8 ou 9, dans lequel le premier support (S1) est relié au second support (S2) par une liaison pivot.

11. Dispositif (1) selon l'une des revendications 8 à 10, comportant un moyen de maintien (30) relié au premier support (S1) ou au second support (S2) et destiné à maintenir le premier support (S1) ou le second support (S2) à un point fixe (4) par rapport à la piscine.

12. Dispositif (1) selon la revendication 11, dans lequel le moyen de maintien (30) comprend des moyens de réglages (36) de la distance séparant deux extrémités du moyen de maintien (30).

13. Dispositif (1) selon l'une des revendications 8 à 12, dans lequel le moyen de maintien (30) comprend une première partie (31) et une deuxième partie (32) formant un angle.

14. Dispositif (1) selon l'une des revendications 8 à 13 pourvue qu'elle dépende de l'une des revendications 5 à 7, dans lequel le premier support (S1) comprend une première butée (44) agencée pour limiter le mouvement de l'organe mobile (13) du premier moyen de détection (10), et/ou le second support (S2) comprend une seconde butée (44) agencée pour limiter le mouvement de l'organe mobile (13) du second moyen de détection (20).

15. Système de couverture (100) pour piscine comportant un enrouleur immergé (2) agencé pour entrainer un tablier de couverture (3) **caractérisé en ce qu'il** comprend un dispositif (1) selon l'une des revendications 1 à 14 destiné à couvrir au moins une zone destinée à être couverte et découverte par tablier de couverture (3).

## Patentansprüche

1. Vorrichtung (1) zum Bestimmen eines Endanschlags für eine Wickeleinrichtung einer Schwimmbadabdeckung (3), umfassend:
- ein erstes Detektionsmittel (10), das dazu gedacht ist, das Vorliegen eines Abdeckungsteils gegenüber dem ersten Detektionsmittel (10) zu erkennen, um einen ersten Betriebszustand (E1) zu definieren, wenn kein Abschnitt der Abdeckung (3) gegenüber dem ersten Detektionsmittel (10) liegt, und einen zweiten Betriebszustand (E2) zu definieren, wenn ein Abschnitt der Abdeckung (3) gegenüber dem ersten Detektionsmittel (10) liegt,
- ein zweites Detektionsmittel (20), das dazu gedacht ist, das Vorliegen eines Abdeckungsteils (3) gegenüber dem zweiten Detektionsmittel (20) zu erkennen, um einen ersten Betriebszustand (E1) zu definieren, wenn kein Abschnitt der Abdeckung (3) gegenüber dem zweiten Detektionsmittel (20) liegt, und einen zweiten Betriebszustand (E2) zu definieren, wenn ein Abschnitt der Abdeckung (3) gegenüber dem zweiten Detektionsmittel (20) liegt,
wobei die Vorrichtung **dadurch gekennzeichnet ist, dass** das erste Detektionsmittel (10) und das zweite Detektionsmittel (20) angeordnet sind, um eine Konfiguration (C1) zu definieren, die der Identifizierung eines Endanschlags entspricht, in der sich das erste Detektionsmittel (10) in seinem zweiten Betriebszustand (E2) und das zweite Detektionsmittel (20) in seinem ersten Betriebszustand (E1) befindet.

2. Vorrichtung (1) nach Anspruch 1, wobei zusätzlich zu der ersten Konfiguration (E1) das erste Detektionsmittel (10) und das zweite Detektionsmittel (20) angeordnet sind, um eine zweite Konfiguration (C2) eines Endanschlags zu definieren, in der sich das erste Detektionsmittel (10) in seinem ersten Betriebszustand (E1) und das zweite Detektionsmittel (20) in seinem zweiten Betriebszustand (E2) befindet.

3. Vorrichtung (1) nach einem der Ansprüche 1 oder 2, wobei zusätzlich zu der ersten Konfiguration (C1) und gegebenenfalls zusätzlich zu der zweiten Konfiguration (C2) das erste Detektionsmittel (10) und das zweite Detektionsmittel (20) angeordnet sind, um eine dritte Konfiguration (C3) zu definieren, in der sich das erste Detektionsmittel (10) in seinem zweiten Betriebszustand (E2) und das zweite Detektionsmittel (20) in seinem zweiten Betriebszustand (E2) befindet.

4. Vorrichtung (1) nach einem der Ansprüche 1 bis 3, wobei das erste Detektionsmittel (10) und das zweite Detektionsmittel (20) in einer Aufwickel- und/oder Abwickelrichtung der Abdeckung (3) versetzt angeordnet sind.

5. Vorrichtung (1) nach einem der Ansprüche 1 bis 4, wobei das erste Detektionsmittel (10) und/oder das zweite Detektionsmittel (20) ein bewegliches Element (13) umfassen, das geeignet ist, um durch den Kontakt eines Abdeckungsabschnitts (3) gegenüber jeweils dem ersten Detektionsmittel (10) und/oder dem zweiten Detektionsmittel (20) zwischen einer ersten Position (P1), die dem ersten Betriebszustand (E1) jeweils des ersten Detektionsmittels (10) und/oder des zweiten Detektionsmittels (20) entspricht, und einer zweiten Position (P2), die dem zweiten Betriebszustand (E2) jeweils des ersten Detektionsmittels (10) und/oder des zweiten Detektionsmittels (20) entspricht, bewegt zu werden.

6. Vorrichtung (1) nach Anspruch 5, wobei das erste Detektionsmittel (10) und/oder das zweite Detektionsmittel (20) zusätzlich zu dem mobilen Element (13) einen Sensor (11) umfassen, der angeordnet ist, um die Anwesenheit oder Abwesenheit des mobilen Elements (13) in seiner zweiten Position (P2) zu ermitteln, die einer Positionierung des mobilen Elements (13) gegenüber dem Sensor (11) entspricht.

7. Vorrichtung (1) nach Anspruch 6, wobei der Sensor (11) des ersten Detektionsmittels (10) und/oder des zweiten Detektionsmittels (20) induktiver Art ist.

8. Vorrichtung (1) nach einem der vorhergehenden Ansprüche, umfassend einen ersten Träger (S1) für das erste Detektionsmittel (10) und einen zweiten Träger (S2) für das zweite Detektionsmittel (20).

9. Vorrichtung (1) nach Anspruch 8, wobei der erste Träger (S1) und der zweite Träger (S2) im Verhältnis zueinander beweglich sind.

10. Vorrichtung (1) nach einem der Ansprüche 8 oder 9, wobei der erste Träger (S1) mit dem zweiten Träger (S2) über eine Schwenkverbindung verbunden ist.

11. Vorrichtung (1) nach einem der Ansprüche 8 bis 10, umfassend ein Haltemittel (30), das mit dem ersten Träger (S1) oder dem zweiten Träger (S2) verbunden ist und dazu gedacht ist, um den ersten Träger (S1) oder den zweiten Träger (S2) im Verhältnis zum Schwimmbad an einem festem Punkt (4) zu halten.

12. Vorrichtung (1) nach Anspruch 11, wobei das Haltemittel (30) Mittel (36) zum Einstellen des Abstands umfasst, der die beiden Enden des Haltemittels (30) trennt.

13. Vorrichtung (1) nach einem der Ansprüche 8 bis 12, wobei das Haltemittel (30) einen ersten Teil (31) und einen zweiten Teil (32) umfasst, die einen Winkel bilden.

14. Vorrichtung (1) nach einem der Ansprüche 8 bis 13 in Abhängigkeit von einem der Ansprüche 5 bis 7, wobei der erste Träger (S1) einen ersten Anschlag (44) umfasst, der angeordnet ist, um die Bewegung des mobilen Elements (13) des ersten Detektionsmittels (10) einzuschränken, und/oder der zweite Träger (S2) einen zweiten Anschlag (44) umfasst, der angeordnet ist, um die Bewegung des mobilen Elements (13) des zweiten Detektionsmittels (20) einzuschränken.

15. Schwimmbadabdecksystem (100), umfassend eine Unterwasser-Wickelvorrichtung (2), die angeordnet ist, um einen Abdeckung (3) anzutreiben, **dadurch gekennzeichnet, dass** sie eine Vorrichtung (1) nach einem der Ansprüche 1 bis 14 umfasst, die dazu gedacht ist, mindestens einen Bereich abzudecken, der dazu gedacht ist, von der Abdeckung (3) abgedeckt und aufgedeckt zu werden.

## Claims

1. A device (1) of determination of end of stroke for a cover apron (3) winder of a pool comprising:
- a first detecting means (10) intended to detect the presence of an apron part facing the first detecting means (10), so as to define a first operating state (E1) when no portion of the apron (3) is facing the first detecting means (10), and a second operating state (E2) when a portion of the apron (3) is facing the first detecting means (10).
- a second detecting means (20) intended to detect the presence of an apron (3) part facing the second detecting means (20), so as to define a first operating state (E1) when no portion of the apron (3) is facing the second detecting means (10), and a second operating state (E2) when a portion of the apron (3) is facing the second detecting means (20), said device being **characterized in that** the first detecting means (10) and the second detecting means (20) are arranged to define a configuration (C1) corresponding to the identification of an end of stroke in which the first detecting means (10) is in its second operating state (E2) and the second detecting means (20) is in its first operating state (E1).

2. The device (1) according to claim 1, wherein in addition to the first configuration (E1), the first detecting means (10) and the second detecting means (20) are arranged to define a second configuration (C2) of end of stroke in which the first detecting means (10) is in its first operating state (E1) and the second detecting means (20) is in its second operating state (E2).

3. The device (1) according to claims 1 or 2, wherein in addition to the first configuration (C1) and when appropriate in addition to the second configuration (C2), the first detecting means (10) and the second detecting means (20) are arranged to define a third configuration (C3) in which the first detecting means (10) is in its second operating state (E2) and the second detecting means (20) is in its second operating state (E2).

4. The device (1) according to any of claims from 1 to 3, wherein the first detecting means (10) and the second detecting means (20) are disposed offset in a winding and/or an unwinding direction of the apron (3).

5. The device (1) according to any of claims from 1 to 4, wherein the first detecting means (10) and/or the second detecting means (20) comprise a movable member (13) displaceable by the contact of an apron (3) portion facing respectively the first detecting means (10) and/or the second detecting means (20) between a first position (P1), corresponding to the first operating state (E1) respectively of the first detecting means (10) and/or the second detecting means (20) and a second position (P2) corresponding to the second operating state (E2) respectively of the first detecting means (10) and/or the second detecting means (20).

6. The device (1) according to claim 5, wherein the first detecting means (10) and/or the second detecting means (20) comprise in addition to the movable member (13) a sensor (11) arranged to detect the presence or the absence of the movable member (13) in its second position (P2) corresponding to a positioning of movable member (13) facing the sensor (11).

7. The device (1) according to claim 6, wherein the sensor (11) of the first detecting means (10) and/or the second detecting means (20) is of the inductive type.

8. The device (1) according to any of the preceding claims, including a first support (S1) for the first detecting means (10) and a second support (S2) for the second detecting means (20).

9. The device (1) according to claim 8, wherein the first support (S1) and second support (S2) are movable relative to each other.

10. The device (1) according to any of claims 8 or 9, wherein the first support (S1) is connected to the second support (S2) by a pivot connection.

11. The device (1) according to any of claims from 8 to 10, including a holding means (30) connected to the first support (S1) or to the second support (S2) and intended to hold the first support (S1) or the second support (S2) at a fixed point (4) relative to the pool.

12. The device (1) according to claim 11, wherein the holding means (30) comprises adjusting means (36) of the distance between the two ends of the holding means (30).

13. The device (1) according to any of claims from 8 to 12, wherein the holding means (30) comprises a first part (31) and a second part (32) both forming an angle.

14. The device (1) according to any of claims from 8 to 13 provided it depends on any of claims from 5 to 7, wherein the first support (S1) comprises a first stop (44) arranged to limit the movement of the movable member (13) of the first detecting means (10), and/or the second support (S2) comprises a second stop (44) arranged to limit the movement of the movable member (13) of the second detecting means (20).

15. A covering system (100) for pool including an immersed winder (2) arranged to drive a cover apron (3) **characterized in that** it comprises a device (1) according to any of claims from 1 to 14 intended to cover at least an area intended to be covered and uncovered by cover apron (3).
